# EUROPÄISCHE PATENTSCHRIFT

(11) **EP 2 298 553 B1**
(45) Veröffentlichungstag und Bekanntmachung des Hinweises auf die Patenterteilung: **27.07.2016**
(21) Anmeldenummer: 09170556.6
(22) Anmeldetag: 17.09.2009
(51) Int. Cl.: B41F 13/004, B41F 33/00

(54) **Verfahren zur Synchronisation der Lage mehrerer Einzelantriebe eines Antriebsverbundes und/oder Produktionsverbunds bei einer Druckmaschine, sowie Druckmaschine mit wenigstens einem zugehöriger Antriebsverbund und/oder Produktionsverbund**
Method for synchronising the position of multiple individual drives of a drive assembly and/or production assembly for a printing machine and a printing machine with at least a drive assembly and/or production assembly
Procédé de synchronisation de la position de plusieurs entraînements individuels d'un ensemble d'entraînement et/ou d'un ensemble de production dans une imprimante, et imprimante avec au moins un ensemble d'entraînement et/ou ensemble de production

(43) Veröffentlichungstag der Anmeldung: 23.03.2011
(73) Patentinhaber: Baumüller Anlagen-Systemtechnik GmbH & Co. KG, 90482 Nürnberg (DE)
(72) Erfinder: Monse, Mathias, 90480 Nürnberg (DE); Meis, Harold, 90559 Burgthann (DE)
(74) Vertreter: Götz, Georg Alois

(56) Entgegenhaltungen:
- EP-A1- 0 693 374
- EP-A1- 1 772 263
- WO-A1-02/081220
- WO-A1-2004/028805

## Beschreibung

Die Erfindung betrifft ein Verfahren zur Synchronisation der Lage mehrerer Einzelantriebe eines Antriebsverbunds und/oder Produktionsverbunds bei einer Druckmaschine gemäß erster Teil/Oberbegriff des Patentanspruchs 1. Ferner betrifft die Erfindung eine Druckmaschine mit wenigstens einem Antriebsverbund und/oder Produktionsverbund mit mehreren, in ihrer Lage zu synchronisierenden Einzelantrieben gemäß Oberbegriff des Patentanspruchs 7.

In Systemen bzw. Maschinen, in denen mehrere Einzelantriebe zusammenarbeiten, beispielsweise um einen kontinuierlichen Durchfluss eines oder mehrerer Produkte sicherzustellen, ist in der Regel für das Gelingen des Produktionsvorgangs überhaupt bzw. für das Erreichen eines zufrieden stellenden Qualitätsstandards der gegenseitige Lagebezug der Einzelantriebe zu berücksichtigen. Die Einzelantriebe müssen gemeinsam geführt werden, wobei ihre Lage zueinander, in gewissen Fehlertoleranzen, korrekt einzustellen ist.

Diese Einstellung erfolgt bisher auf einer rein dezentralen Ebene. Die Lage der Antriebe zueinander wird dezentral eingestellt, die Synchronisationsaufgabe wird dezentral bearbeitet. Allerhöchstens werden Teilsysteme betrachtet.

Dadurch entsteht das Problem, dass, bis letztlich ein produktionsfähiger Zustand hergestellt ist, eine beträchtliche Zeit vergeht bzw. in einem erheblichen Umfang Ressourcen verbraucht werden, beispielsweise dadurch, dass Produktionsausschuss erzeugt wird. Die Maschine kann durch das Anfallen beträchtlicher Einrichtzeiten nicht optimal ausgelastet werden.

Aus der EP 0 603 343 A1 ist ein elektrisches Antriebssystem insbesondere für Druckmaschinen bekannt, bei dem mehrere dreh- und/oder verschwenkbare Funktionsteile von Geräten und Maschinen in ihrer Winkellage mit einem Elektromotor verstellt werden. Jeweils zugeordnete Winkelgeber nehmen die Winkelbewegungen des Elektromotors bzw. Funktionsteiles auf und geben Sie als Istwerte eines Regelkreises an ein Signalverarbeitungsmodul weiter. Letzteres ist zum Vergleich dieser Istwerte mit Sollwerten und zur entsprechenden Ansteuerung eines Leistungsverstärker für den Elektromotor ausgebildet. Ferner wird die Anordnung eines digitalen Signalprozessors beschrieben, mit dem Funktionen zur Geberauswertung, Motorsteuerung, Drehzahlregelung, Winkellageregelung und anderes implementiert sind. Insbesondere weist das Signalverarbeitungsmodul mehrere, je einem Funktionsteile zugeordnete Regler auf, die zur simultanen Aufnahme von je einem Funktionsteile zugeordneten Sollwerten ausgebildet sind. Ein Bedarf an Weiterentwicklung ergibt sich allerdings hinsichtlich der Gesamterfassung aller Einzelantriebe der Druckmaschine und/oder hinsichtlich einer Verringerung des Zeit- und Ressourcenverbrauchs, bis die geforderte Produktionsbereitschaft der Druckmaschine besteht.

Der Erfindung liegt damit die Aufgabe zugrunde, ein diesbezüglich verbessertes Verfahren zur Lagesynchronisation der Einzelantriebe einer Druckmaschine sowie eine mit einer solchen Lage Synchronisation eingerichtete Druckmaschine anzugeben.

Zur Lösung dieser Aufgabe wird auf das im Patentanspruch 1 angegebene Synchronisationsverfahren und die im Patentanspruch 7 angegebene, entsprechend eingerichtete Druckmaschine verwiesen. Vorteilhafte, optionale Ausgestaltungen ergeben sich aus den abhängigen Ansprüchen.

Die Ausrichtung der einzelnen Antriebe, die zu einem Antriebsverbund bzw. Produktionsverbund zusammengeschlossen sind, um so die technologischen Anforderungen zu erfüllen, erfolgt somit unter Optimierung dieses Vorgangs hinsichtlich des Verfahrwegs bzw. Verstellwegs für die einzelnen Antriebe bzw. für das System der Antriebe insgesamt. Diese Optimierung wird erfindungsgemäß ausgehend von einer Betrachtung des Gesamtsystems, also des gesamten Antriebsverbunds bzw. Produktionsverbands, vorgenommen, nicht wie bisher ausgehend von einer dezentralen Betrachtungsweise. Insbesondere kann die Optimierung der Verfahrwege bzw. die Einstellung der Antriebe durch eine zentrale Einrichtung des Gesamtsystems vorgenommen werden, beispielsweise mittels einer Ausführung des Optimierungsvorgangs in einem übergeordneten Leitsystem oder einer übergeordneten Steuerungseinrichtung. Selbstverständlich schließt die erfindungsgemäße Bestimmung optimierter Verstellwege auch eine Ermittlung diesen entsprechender optimaler Solllagen oder dergleichen ein, die dann ausgehend von den jeweils aktuellen Lagen eingestellt werden. Auch auf solch eine Art und Weise werden ja letztlich, wenn auch nicht direkt, optimierte Wege bestimmt.

Der Zeit- und Ressourcenverbrauch, bis schließlich die geforderte Produktionsbereitschaft besteht, werden auf diese Art und Weise deutlich verringert. Die bestehenden Vorgaben werden produktionsweit oder antriebsverbundweit verknüpft.

Erfindungsgemäß werden die Verfahr- und/oder Verstellwege mit besonderem Vorteil unter Berücksichtigung wenigstens einer Randbedingung optimiert.

Die Berücksichtigung von Randbedingungen ermöglicht es, eine Vielzahl von Forderungen bzw. Vorgaben, die für die Optimierung des Produktionsprozesses von Bedeutung sind bzw. sein könnten, zu berücksichtigen und in den Optimierungsprozess einzubeziehen, um so ungenutzte Zeiten zu minimieren, den Ressourcenverbrauch zu optimieren und eine möglichst hohe Auslastung der jeweiligen Maschine, in die die Antriebe eingebaut sind, zu erreichen.

Als wenigstens eine Randbedingung kann wenigstens eine technologische und/oder konstruktive Vorgabe und/oder ein aktueller Antriebszustand wenigstens eines Einzelantriebs berücksichtigt werden. In der Regel ist es sinnvoll, für alle Antriebe des Gesamtverbunds bzw. Produktionsverbunds die jeweils aktuellen Antriebszustände zu ermitteln und in einen Auswertungsprozess z.B. in einer zentralen Einrichtung einzubeziehen. Dies kann beispielsweise geschehen, indem entsprechende Signale von den Antrieben abgefragt oder übermittelt werden, um so für jeden einzelnen Antrieb eine optimale Einstellung bzw. Ermittlung eines Verstellauftrags zur Durchführung der Einstellung zu ermöglichen.

Für die optimale Ausrichtung der Antriebe spielen technologische Gegebenheiten und Besonderheiten der jeweiligen Maschine bzw. des Antriebsverbunds eine Rolle. Ebenso sind konstruktive Eigenschaften zu berücksichtigen. Das bedeutet zum Beispiel, dass einerseits die Gegebenheiten der Maschine an sich, beispielsweise die grundsätzliche Zahl der Antriebe und deren Einbau innerhalb der Maschine oder auch Details der Steuerung, als Randbedingung in den Optimierungsprozess einfließen können, andererseits Vorgaben, die durch das zu erzeugende Produkt gegeben sind, beispielsweise Eigenschaften eines spezifischen Materials, das als Ausgangsmaterial in den Prozess einfließt bzw. bei der Produktion verwendet wird, und dergleichen.

Soll nun eine Maschine von einem nicht synchronen in einen synchronen Betrieb gebracht werden, so liest eine Steuerungseinrichtung von allen Achsen bzw. Antrieben aktuelle Antriebszustände wie Positionswinkel und Lagedaten ein. Diese aktuellen Zustände werden, vorzugsweise unter Berücksichtigung weiterer Randbedingungen, zentral in einem übergeordneten Leitsystem, ausgewertet bzw. fließen in einen Berechnungsvorgang im Rahmen eines Optimierungsprozesses ein. Als Ergebnis werden für die einzelnen Antriebe bzw. Achsen optimierte Verfahr- und/oder Verstellwege erhalten.

Vom Standpunkt der Implementierung bzw. der im Rahmen der Steuerung zu verwendenden Programmmittel ist es denkbar, dass das erfindungsgemäße Verfahren nicht nur bei neuen Maschinen von Anfang an vorgesehen ist, sondern auch bei bereits existierenden Maschinen nachgerüstet wird. Damit können die erfindungsgemäßen Vorteile auch bei bereits bestehenden Systemen genutzt werden.

Die Verfahr- und/oder Verstellwege werden unter Berücksichtigung einer erlaubten Verstellgeschwindigkeit und/oder wenigstens einer zulässigen Verstellbewegung und/oder wenigstens eines aktuellen Positionswinkels wenigstens eines Einzelantriebs als Randbedingung optimiert man.

Dies bedeutet, dass alle gegebenenfalls relevanten Randbedingungen in den Optimierungsprozess, der zentral erfolgt bzw. von einer Betrachtung des Gesamtsystems ausgeht, einfließen können. Damit ist sichergestellt, dass der letztlich ausgelöste Verstellbefehl ausgeführt werden kann, ohne dass ein Schaden an der Maschine bzw. den einzelnen Komponenten zu befürchten wäre. Konkret bedeutet dies, dass für die Optimierung beispielsweise berücksichtigt wird, wie schnell ein Antrieb oder auch eine Gruppe von Antrieben höchstens verstellt werden können, ohne dass Probleme auftreten, bzw. welche Verstellbewegungen höchstens erlaubt sind, sodass sich die Antriebe nicht gegenseitig im Betrieb stören und dergleichen, bzw. ob eine gegebenenfalls berechnete minimale Verstellung technisch überhaupt durchgeführt werden kann. Dabei ist auch zu berücksichtigen, ob eine bestimmte Verstellbewegung in Abhängigkeit von der Lage oder Einstellung weiterer Antriebe des Antriebsverbunds zweckmäßig so durchgeführt werden kann, dass die geforderte Abstimmung mit den weiteren Antrieben dabei gegeben ist.

Bei Berücksichtigung mehrerer Randbedingungen kann erfindungsgemäß eine Gewichtung der Randbedingungen vorgenommen werden.

Dies bedeutet, dass für die Durchführung des Optimierungsprozesses für das Gesamtsystem definiert werden kann, wie wichtig eine jeweilige Randbedingung ist, beispielsweise, ob diese Randbedingung in jedem Fall eingehalten werden muss bzw. ob bestimmte Toleranzen bestehen bzw. ob es sich um eine vor- oder nachrangige Randbedingung handelt.

Die Randbedingungen können somit in ihrer Bedeutung unterschiedlich bewertet werden. Gegebenenfalls können beispielsweise Datenbanktabellen in einer Steuerung oder einem Leitsystem abgelegt sein, die Bewertungsvorgaben für die Randbedingungen enthalten und/oder benutzerseitig änderbar sind. Die Gewichtung kann beispielsweise so erfolgen, dass Randbedingungen, deren Nichteinhaltung gegebenenfalls zu Schäden an der Maschine insgesamt führen könnte, als wichtiger bewertet werden als Randbedingungen, die lediglich unter Umständen zu einer geringeren Qualität des Produkts führen könnten oder dergleichen. Die Gewichtung der Randbedingungen kann dabei vorzugsweise benutzerseitig jederzeit geändert werden. Für die Gewichtung können Gewichtungsfaktoren oder dergleichen zum Einsatz kommen.

Im Rahmen der Synchronisation der Lage der Einzelantriebe können Verfahr- und/oder Verstellanforderungen für die Einzelantriebe und/oder auf die Einzelantriebe bezogene Signale an eine zentrale Einrichtung des Gesamtsystems des Antriebsverbunds und/oder Produktionsverbunds übermittelt und/oder in dieser bestimmt werden und/oder durch die zentrale Einrichtung eingelesen und/oder abgerufen werden.

Es ist also denkbar, dass bestimmte Anforderungen zur Ausrichtung oder Verstellung der Antriebe bereits dezentral, in den Antrieben selbst bzw. in diesen zugeordneten dezentralen Steuerungseinrichtungen, ermittelt werden, welche dann beispielsweise seitens eines übergeordneten Leitsystems oder einer anderen zentralen Einrichtung ausgelesen oder abgerufen werden, um anschließend in den eigentlichen Optimierungsvorgang einzufließen. Ebenso ist es denkbar, dass lediglich auf die Einzelantriebe bezogene Signale, wie beispielsweise aktuelle Positionswinkel, Lagewerte oder dergleichen an die zentrale Einrichtung übermittelt oder von dieser abgerufen werden, die anschließend zentral weiter verarbeitet werden, um daraus konkrete Verstellanforderungen zu generieren. Weiterhin ist es möglich, dass in der zentralen Einrichtung gegebenenfalls aus einzelnen antriebsbezogenen Signalen weitere antriebsbezogene Signale ermittelt werden, die dann beispielsweise als Randbedingungen in den Optimierungsprozess einfließen.

Erfindungsgemäß werden im Rahmen der Synchronisation der Lage der Einzelantriebe Verfahr- und/oder Verstellanforderungen für die Einzelantriebe und/oder Randbedingungen seitens einer zentralen Einrichtung des Gesamtsystems des Antriebsverbunds und/oder Produktionsverbunds ausgewertet.

Erfindungsgemäß werden somit die Verstellanforderungen und Randbedingungen über das Gesamtsystem ausgewertet und nicht dezentral, wie dies bisher üblich ist. Dadurch ist insgesamt eine bessere Abstimmung möglich, da alle Einflüsse auf den Produktionsprozess bzw. vielfache Vorgaben in einer Gesamtbetrachtung produktionsweit zusammenfließen.

Im Rahmen der Synchronisation der Lage der Einzelantriebe werden erfindungsgemäß in Abhängigkeit von einer Auswertung von Verfahr- und/oder Verstellanforderungen für die Einzelantriebe und/oder von Randbedingungen Verstellaufträge für die Einzelantriebe gebildet und/oder an die Einzelantriebe übermittelt werden und/oder es können Abweichungen ausgeregelt werden, insbesondere seitens einer zentralen Einrichtung des Gesamtsystems des Antriebsverbunds und/oder Produktionsverbundes und/oder im Rahmen einer Vorgabe von Sollpositionen.

Ein übergeordnetes Leitsystem oder eine übergeordnete Steuerungseinrichtung werten somit die, gegebenenfalls ebenfalls durch die Steuereinrichtung bestimmten, Ausrichtungsanforderungen für die Einzelantriebe aus, wobei in beliebiger Form Randbedingungen, vorzugsweise gewichtet, berücksichtigt werden können.

Als Ergebnis dieses Optimierungsprozesses werden Verstellaufträge erzeugt, die angeben, wie die Ausrichtung bzw. das Verdrehen und Einstellen des jeweiligen Einzelantriebs unter der erfindungsgemäßen Wegoptimierung zu erfolgen hat. Diese Verstellaufträge bzw. -befehle, die zu optimierten Verstellwegen führen, werden beispielsweise in Form von Steuersignalen an die Einzelantriebe oder deren dezentrale Steuerungen, beispielsweise an Antriebsregler der Einzelantriebe, übermittelt.

Erfindungsgemäß werden schließlich Abweichungen, die bei der Einstellung auftreten können, im Rahmen eines Regelkreises ausgeregelt, um so die optimale Einstellung der Positionen oder Lagen der Antriebe zu gewährleisten und zu überprüfen. Die Regelung wird ebenfalls durch die zentrale Einrichtung wie beispielsweise das Leitsystem bzw. eine zentrale Steuerungseinrichtung ausgelöst bzw. durchgeführt.

Die Verfahr- und/oder Verstellwege werden mittels eines in einer zentralen Einrichtung des Gesamtsystems des Antriebsverbunds und/oder Produktionsverbunds implementierten, Optimierungsalgorithmus optimiert er, insbesondere mittels eines auf einem Bewegungsmodell basierenden Optimlerungsalgorithmus.

Ein solcher Algorithmus kann gegebenenfalls auch in bestehenden Maschinen oder Steuerungen nachgerüstet werden. Dabei ist eine Optimierungsstrategie festzulegen, für die vorzugsweise ein Bewegungsmodell der Maschine oder der einzelnen Antriebe eines Antriebs- und/oder Produktionsverbunds erstellt wird, woraufhin auf Basis der Modellparameter die Optimierungsrechnung durchgeführt wird. Das Ergebnis sind dann optimierte Verstellwege für die Antriebe.

Auf Basis dieses wegoptimierenden Algorithmus kann schließlich ausgehend von einer Gesamtsystembetrachtung eine optimale Synchronisation der Lage von Antrieben eines Systems erfolgen.

Bei einer Druckmaschine werden im Rahmen der Synchronisation der Lage der Einzelantriebe die aktuellen Positionswinkel aller Einzelantriebe, insbesondere aller Achsen, seitens einer zentralen Steuerungseinrichtung eingelesen und daraus mittels eines Optimierungsalgorithmus in einem übergeordneten Leitsystem eine optimale Sollposition für alle Einzelantriebe berechnet und an die Einzelantriebe, insbesondere an zugehörige Antriebsregler, übermittelt und/oder es werden Abweichungen von den optimalen Sollpositionen über einen Regelkreis ausgeregelt. Zur Ausregelung der Abweichungen sind Signale, die den Ist-Zustand des jeweiligen Einzelantriebs betreffen, wiederum an das zentrale oder übergeordnete Leitsystem zurückzumelden. Das übergeordnete Leitsystem kann diese Signale, die den aktuellen Antriebszustand betreffen, selbstverständlich auch seinerseits aktiv anfordern. Nehmen die Antriebe die ermittelten Sollpositionen ein, so sind die Wege, die in diesem Einstellvorgang durchlaufen werden, so kurz wie unter Beachtung der Randbedingungen möglich, da die Sollpositionen in Abhängigkeit der erfindungsgemäßen Wegoptimierung bestimmt worden sind. Selbstverständlich können statt der Sollpositionen bzw. ergänzend zu diesen die Verfahrwege direkt (ausgehend von der bzw. als Differenz zur aktuellen Position) vorgegeben werden.

Auf diese Art und Weise kann durch einen wegoptimierten Ansatz bei einer Druckmaschine die Synchronisationszeit erheblich vermindert werden und gleichzeitig die Produktion von Makulatur minimiert werden. Die Steuerung liest von allen Achsen einschließlich des Falzapparats einen aktuellen Positionswinkel ein, für den dann unter Berücksichtigung weiterer Randbedingungen das Optimierungsverfahren durchgeführt wird. Die ermittelte Sollposition wird an alle Antriebsregler, auch an den des Falzapparats, verteilt. Die einzelnen Antriebe nehmen ihre optimalen Positionen ein, wobei gegebenenfalls Korrekturen durch eine Regelung ermittelt und vorgenommen werden können.

In dem Antriebsverbund oder Produktionsverbund gibt es beispielsweise eine zentrale Einrichtung wie ein übergeordnetes Leitsystem, das als Mittel zur Optimierung der Ausrichtwege der einzelnen Antriebe dient. Die Optimierung erfolgt vor dem Hintergrund einer Betrachtung des Gesamtsystems. Dabei geht das Optimierungsmittel von aktuellen Daten der Antriebe, beispielsweise den aktuellen Positionsdaten, gegebenenfalls auch weiteren Daten, aus, die es abruft bzw. von dezentralen Einrichtungen wie Steuerungen erhält. Diese Daten werden zusammen mit weiteren Randbedingungen, die für den Verstellprozess von Bedeutung sind, ausgewertet, um so Befehle zu erzeugen, die die letztlich auszuführenden Verstellungen der einzelnen Achsen betreffen und an diese weitergeleitet werden.

Diese am Gesamtsystem orientierte Betrachtung bietet den Vorteil, dass der Aufwand an Zeit und Ressourcen bis zum Erreichen des synchronisierten Zustands verringert werden kann, bis also schließlich ein produktionsfähiger Zustand eingestellt ist bzw. ein Zustand, der eine Produktion mit geringem oder ohne Ausschuss ermöglicht.

Bei der Druckmaschine kann erfindungsgemäß die Synchronisationszeit verringert und die erzeugte Makulatur minimiert werden, indem beispielsweise eine Steuerung von allen Achsen die jeweiligen aktuellen Positionswinkel einliest und diese im Rahmen eines Optimierungsalgorithmus beispielsweise im übergeordneten Leitsystem auswertet. Dabei werden durch den Optimierungsalgorithmus, der systemrelevante Randbedingungen gegebenenfalls in gewichteter Form berücksichtigt, Sollpositionen berechnet, die an die jeweiligen Antriebsregler verteilt werden. Weiterhin wird über einen Regelkreis eine Ausregelung von Abweichungen durchgeführt, so dass in kurzer Zeit ein synchroner Maschinenzustand erreicht wird.

Weitere Vorteile, Merkmale und Einzelheiten der Erfindung ergeben sich anhand des folgenden Ausführungsbeispiels sowie aus der Figur 1. Dabei zeigt die Figur 1 skizzenhaft den Ablauf eines erfindungsgemäßen Verfahrens.

Zunächst wird gemäß dem Kästchen a von Antriebskomponenten eines Verbunds ausgegangen, der sich im Stillstand befindet ("standstill drive compound"). Daraufhin wird gemäß dem Kästchen b für jeden einzelnen Antrieb n ("for each drive n") des Antriebssystems oder Produktionssystems eine aktuelle derzeitige Position bzw. ein aktueller Positionswinkel pn ("actual position") eingelesen, beispielsweise ein Positionswinkel. Zusätzlich werden Verstellbedingungen oder auch Randbedingungen cₙ eingelesen ("adjustment constraints"), durch die die Möglichkeiten für Verstellungen der Einzelantriebe beschränkt werden. Diese Bedingungen können von den einzelnen Antrieben selbst stammen bzw. eingelesen werden und/oder in Tabellen abgelegt sein, wobei derartige Tabellen beispielsweise in einer zentralen Steuerungseinrichtung (gegebenenfalls auch dezentral) vorliegen und sich auf die jeweiligen Produktionsprozesse bzw. die Maschine an sich beziehen können. Aus diesen Daten wird schließlich ein Bewegungsvektor Vₙ ("motion vector") berechnet. Bei der Berechnung dieses Bewegungsvektors wird ein Bewegungsmodell für die Gesamtmaschine bzw. einen Produktionsverbund der Maschine zugrunde gelegt.

Aus dem Bewegungsvektor Vₙ wird gemäß dem Kästchen c ein Vektor eines Verstellprofils ("adjustment profile vector") bzw. der einzustellenden Verfahr- und/oder Verstellwege erzeugt. Bei diesem Vektor An handelt es sich um eine Funktion des Bewegungsvektors Vₙ, es gilt An=f(Vn). Ein derartiger Vektor An wird unter Berücksichtigung des Gesamtsystems bzw. unter Betrachtung des Gesamtsystems mit seinen Randbedingungen und dergleichen für jeden einzelnen Antrieb n berechnet. Der Berechnung zugrunde liegt ein Optimierungsalgorithmus, der ausgehend von einem Bewegungsmodell die Verstellwege optimiert.

Anschließend wird gemäß dem Kästchen d für jeden Einzelantrieb n ein Verstellprofil an ("adjustment profile") erzeugt bzw. geschrieben oder aus- bzw. an die Antriebe weitergegeben. Die einzelnen Antriebe erhalten so die aus dem Algorithmus folgenden Verstellbefehle, gemäß denen ihre Ausrichtung erfolgt. Nach so erfolgter Ausrichtung kann gemäß dem Kästchen e ein Anlaufen bzw. Aktivieren des Antriebsverbunds erfolgen.

Hier nicht mehr dargestellt ist, dass selbstverständlich nach dem Anlaufen der Produktion eine weitere Regelung zur Korrektur der Positionen der Antriebe vorgenommen werden kann, wozu entsprechende Istwerte zum Beispiel an eine zentrale Steuerung zurückgeleitet werden, die dort beispielsweise im Rahmen eines Soll-/Istwertvergleichs ausgewertet werden, um so erneut Befehle zu erzeugen. Wird die Produktion umgestellt bzw. werden Bedingungen oder Vorgaben der Produktion geändert, so ist gegebenenfalls erneut eine Wegoptimierung mit diesen geänderten Vorgaben von einem Systemstillstand gemäß dem Kästchen a aus durchzuführen. Die Lagesynchronisation der Antriebe erfolgt somit unter Berücksichtung eines wegoptimalen Ansatzes, bei dem produktionsweit die vielfachen Vorgaben, beispielsweise technologische und konstruktive Vorgaben, die für die Produktion bestehen, berücksichtigt werden. Der Ressourcenverbrauch und die Maschinenauslastung lassen sich dadurch optimieren.

### Bezugszeichenliste

- a: Kästchen
- b: Kästchen
- c: Kästchen
- d: Kästchen
- pₙ: aktuelle Position/Positionswinkel
- cₙ: Randbedingungen
- Vₙ: Bewegungsvektor
- An: Vektor Verstellprofil
- n: Index Einzelantrieb
- aₙ: Verstellprofil

## Patentansprüche

1. Verfahren zur Synchronisation der Lage mehrerer Einzelantriebe eines Antriebsverbunds und/oder Produktionsverbunds bei einer Druckmaschine, wobei im Rahmen der Synchronisation der Lage der Einzelantriebe zu bestimmende Verfahr- und/oder Verstellwege zur Ausrichtung der Einzelantriebe unter Berücksichtigung des Gesamtsystems des Antriebsverbunds und/oder Produktionsverbunds oder seitens einer zentralen Einrichtung des Gesamtsystems des Antriebsverbunds und/oder Produktionsverbunds optimiert werden, wobei die Verfahr- und/oder Verstellwege unter Berücksichtigung einer erlaubten Verstellgeschwindigkeit und/oder wenigstens einer zulässigen Verstellbewegung und/oder wenigstens eines aktuellen Positionswinkels (pₙ) wenigstens eines Einzelantriebs als Randbedingung (cₙ) optimiert werden, **dadurch gekennzeichnet, dass** im Rahmen der Synchronisation der Lage der Einzelantriebe bei einer Druckmaschine die aktuellen Positionswinkel (pₙ) aller Einzelantriebe, insbesondere aller Achsen, seitens einer zentralen Steuerungseinrichtung eingelesen und daraus mittels eines Optimierungsalgorithmus in einem übergeordneten Leitsystem eine optimale Sollposition für alle Einzelantriebe berechnet und an die Einzelantriebe, insbesondere an zugehörige Antriebsregler, übermittelt wird und/oder dass Abweichungen von den optimalen Sollpositionen über einen Regelkreis ausgeregelt werden.

2. Verfahren nach Anspruch 1, **dadurch gekennzeichnet, dass** bei mehreren Randbedingungen (cₙ) eine Gewichtung der Randbedingungen (cₙ) vorgenommen wird.

3. Verfahren nach Anspruch 1 oder 2, **dadurch gekennzeichnet, dass** im Rahmen der Synchronisation der Lage der Einzelantriebe Verfahr- und/oder Verstellanforderungen für die Einzelantriebe und/oder auf die Einzelantriebe bezogene Signale an eine zentrale Einrichtung des Gesamtsystems des Antriebsverbunds und/oder Produktionsverbunds übermittelt und/oder in dieser bestimmt werden und/oder durch die zentrale Einrichtung eingelesen und/oder abgerufen werden.

4. Verfahren nach einem der vorangehenden Ansprüche, **dadurch gekennzeichnet, dass** im Rahmen der Synchronisation der Lage der Einzelantriebe Verfahr- und/oder Verstellanforderungen für die Einzelantriebe und/oder Randbedingungen seitens einer zentralen Einrichtung des Gesamtsystems des Antriebsverbunds und/oder Produktionsverbunds ausgewertet werden.

5. Verfahren nach einem der vorangehenden Ansprüche, **dadurch gekennzeichnet, dass** im Rahmen der Synchronisation der Lage der Einzelantriebe in Abhängigkeit von einer Auswertung von Verfahr- und/oder Verstellanforderungen für die Einzelantriebe und/oder von Randbedingungen (cₙ) Verstellaufträge für die Einzelantriebe gebildet und/oder an die Einzelantriebe übermittelt werden und/oder dass Abweichungen ausgeregelt werden, insbesondere seitens einer zentralen Einrichtung des Gesamtsystems des Antriebsverbunds und/oder Produktionsverbunds und/oder im Rahmen einer Vorgabe von Sollpositionen.

6. Verfahren nach einem der vorangehenden Ansprüche, **dadurch gekennzeichnet, dass** die Verfahr- und/oder Verstellwege mittels eines, insbesondere in einer zentralen Einrichtung des Gesamtsystems des Antriebsverbunds und/oder Produktionsverbunds implementierten, Optimierungsalgorithmus optimiert werden, insbesondere mittels eines auf einem Bewegungsmodell basierenden Optimierungsalgorithmus.

7. Druckmaschine mit wenigstens einem Antriebsverbund und/oder Produktionsverbund mit mehreren, in ihrer Lage zu synchronisierenden Einzelantrieben wobei der Antriebsverbund und/oder Produktionsverbund Mittel zur Optimierung im Rahmen der Synchronisation der Lage der Einzelantriebe zu bestimmender Verfahr- und/oder Verstellwege zur Ausrichtung der Einzelantriebe unter Berücksichtigung des Gesamtsystems des Antriebsverbunds und/oder Produktionsverbunds oder in Form einer zentralen Einrichtung des Gesamtsystems des Antriebsverbunds und/oder Produktionsverbunds aufweist, und die Mittel zur Optimierung dazu ausgebildet und/oder eingerichtet sind, die Verfahr- und/oder Verstellwege unter Berücksichtigung einer erlaubten Verstellgeschwindigkeit und/oder wenigstens einer zulässigen Verstellbewegung und/oder wenigstens eines aktuellen Positionswinkels (pₙ) wenigstens eines Einzelantriebs als Randbedingung (cₙ) zu optimieren, **dadurch gekennzeichnet, dass** eine zentrale Steuerungseinrichtung angeordnet ist, welche dazu ausgebildet und/oder eingerichtet ist, im Rahmen der Synchronisation der Lage der Einzelantriebe bei der Druckmaschine die aktuellen Positionswinkel (pₙ) aller Einzelantriebe, insbesondere aller Achsen, einzuzlesen und daraus mittels eines Optimierungsalgorithmus in einem übergeordneten Leitsystem eine optimale Sollposition für alle Einzelantriebe zu berechnen und an die Einzelantriebe, insbesondere an zugehörige Antriebsregler, zu übermitteln und/oder Abweichungen von den optimalen Sollpositionen über einen Regelkreis auszuregeln.

## Claims

1. A method for synchronising the position of multiple individual drives of a drive assembly and/or production assembly for a printing machine, within the framework of synchronising the position of the individual drives travel and/or adjustment ranges to be determined in order to align the individual drives in consideration of the overall system of the drive assembly and/or production assembly or by means of a central unit of the overall system of the drive assembly and/or production assembly being optimised, the travel and/or adjustment ranges being optimised in consideration of a permitted adjustment speed and/or at least one admissible adjustment movement and/or at least one current position angle (pₙ) of at least one individual drive as a boundary condition (cₙ), **characterised in that** within the framework of synchronising the position of the individual drives in a printing machine the current position angles (pₙ) of all of the individual drives, in particular of all of the axes, is inputted by means of a central control unit, and from this, by means of an optimisation algorithm in an overriding control system, an optimal target position is calculated for all of the individual drives and is communicated to the individual drives, in particular to corresponding drive controllers, and/or that deviations from the optimal target positions are corrected by a control circuit.

2. The method according to Claim 1, **characterised in that** with multiple boundary conditions (cₙ) weighting of the boundary conditions (cₙ) is undertaken.

3. The method according to Claim 1 or 2, **characterised in that** within the framework of synchronising the position of the individual drives travel and/or adjustment requirements for the individual drives and/or signals relating to the individual drives are communicated to a central unit of the overall system of the drive assembly and/or production assembly and/or are determined in the latter and/or are inputted and/or retrieved by the central unit.

4. The method according to any of the preceding claims, **characterised in that** within the framework of synchronising the position of the individual drives travel and/or adjustment requirements for the individual drives and/or boundary conditions are evaluated by means of a central unit of the overall system of the drive assembly and/or production assembly.

5. The method according to any of the preceding claims, **characterised in that** within the framework of synchronising the position of the individual drives depending upon an evaluation of travel and/or adjustment requirements for the individual drives and/or upon boundary conditions (cₙ) adjustment orders are formed for the individual drives and/or are communicated to the individual drives and/or that deviations are corrected, in particular by means of a central unit of the overall system of the drive assembly and/or production assembly and/or within the framework of specified target positions.

6. The method according to any of the preceding claims, **characterised in that** the travel and/or adjustment ranges are optimised by means of an optimisation algorithm implemented in particular in a central unit of the overall system of the drive assembly and/or production assembly, in particular by means of an optimisation algorithm based on a movement model.

7. A printing machine that has at least one drive assembly and/or production assembly with multiple individual drives the positions of which are to be synchronised, the drive assembly and/or production assembly having means for optimising, within the framework of synchronising the position of the individual drives, travel and/or adjustment ranges to be determined in order to align the individual drives in consideration of the overall system of the drive assembly and/or the production assembly or in the form of a central unit of the overall system of the drive assembly and/or production assembly, and the means for optimising are designed and/or set up to optimise the travel and/or adjustment ranges in consideration of a permitted adjustment speed and/or at least one admissible adjustment movement and/or at least one current position angle (pₙ) of at least one individual drive as a boundary condition (cₙ), **characterised in that** there is a central control unit which is designed and/or set up, within the framework of synchronising the position of the individual drives in the printing machine, to input the current position angles (pₙ) of all of the individual drives, in particular of all of the axes, and to calculate from this by means of an optimisation algorithm in an overriding guiding system an optimal target position for all of the individual drives and to communicate this to the individual drives, in particular to corresponding drive controllers and/or to correct deviations from the optimal target positions by means of a control circuit.

## Revendications

1. Procédé de synchronisation de la position de plusieurs entraînements individuels d'un ensemble d'entraînement et/ou d'un ensemble de production dans une imprimante, où des trajets de déplacement et/ou d'ajustage pour ajuster les entraînements individuels sont optimisés dans le cadre de la synchronisation de la position de plusieurs entraînements individuels en tenant compte du système complet de l'ensemble d'entraînement et/ou d'ensemble de production ou de la part d'un dispositif central du système complet de l'ensemble d'entraînement et/ou d'ensemble de production, les trajets de déplacement et/ou d'ajustage étant optimisés en tenant compte d'une vitesse d'ajustage autorisée et/ou au moins d'un mouvement d'ajustage autorisé et/ou au moins d'un angle de position actuel (pₙ) d'au moins un entraînement individuel comme contrainte (cₙ), **caractérisé en ce que**, dans le cadre de la synchronisation de la position de plusieurs entraînements individuels dans une imprimante, les angles de position actuels (pₙ) de tous les entraînements individuels, notamment de tous les axes, sont saisis par un dispositif de commande central et qu'il en est calculé pour, et transmis à, tous les entraînements, notamment aux régulateurs d'entraînements associés, à l'aide d'un algorithme d'optimisation dans un système de gestion hiérarchiquement supérieur, une position optimale de consigne et/ou que des écarts des positions optimales de consigne sont compensés à l'aide d'un circuit de régulation.

2. Procédé selon la revendication 1, **caractérisé en ce que**, en cas de plusieurs contraintes (cₙ), une pondération des contraintes (cₙ) est effectuée.

3. Procédé selon la revendication 1 ou 2, **caractérisé en ce que**, dans le cadre de la synchronisation de la position des entraînements individuels, des exigences de déplacement et/ou d'ajustage pour les entraînements individuels et/ou des signaux associés aux entraînements individuels sont transmis à, et/ou déterminés dans, un dispositif central du système complet de l'ensemble d'entraînement et/ou de l'ensemble de production et/ou sont enregistrés et/ou lus par le dispositif central.

4. Procédé selon l'une des revendications précédentes, **caractérisé en ce que**, dans le cadre de la synchronisation de la position des entraînements individuels, des exigences de déplacement et/ou d'ajustage pour les entraînements individuels et/ou des contraintes sont exploitées par un dispositif central du système complet de l'ensemble d'entraînement et/ou de l'ensemble de production.

5. Procédé selon l'une des revendications précédentes, **caractérisé en ce que**, dans le cadre de la synchronisation de la position des entraînements individuels, en fonction d'une exploitation d'exigences de déplacement et/ou d'ajustage pour les entraînements individuels et/ou des contraintes (cₙ), des commandes de déplacement sont formées pour les entraînements individuels et/ou sont transmises aux entraînements individuels et/ou que des écarts sont compensés, notamment par un dispositif central du système complet de l'ensemble d'entraînement et/ou de l'ensemble de production et/ou dans le cadre d'une définition de positions de consigne.

6. Procédé selon l'une des revendications précédentes, **caractérisé en ce que** les trajets de déplacement et/ou d'ajustage sont optimisés à l'aide d'un algorithme d'optimisation qui est notamment mis en oeuvre dans un dispositif central du système complet de l'ensemble d'entraînement et/ou de l'ensemble de production, notamment à l'aide d'un algorithme d'optimisation basé sur un modèle de mouvement.

7. Imprimante avec au moins un ensemble d'entraînement et/ou un ensemble de production ayant plusieurs entraînements individuels qui sont à synchroniser quant à leur position, l'ensemble d'entraînement et/ou l'ensemble de production comprenant des moyens pour une optimisation de trajets de déplacement et/ou d'ajustage à déterminer pour un ajustement des entraînements individuels dans le cadre de la synchronisation de la position des entraînements individuels, en tenant compte du système complet de l'ensemble d'entraînement et/ou de l'ensemble de production ou sous la forme d'un dispositif central du système complet de l'ensemble d'entraînement et/ou d'ensemble de production, et que les moyens d'optimisation sont conformés et/ou agencés pour optimiser les trajets de déplacement et/ou d'ajustage en tenant compte d'une vitesse d'ajustage autorisée et/ou au moins d'un mouvement d'ajustage autorisé et/ou au moins d'un angle de position actuel (pₙ) d'au moins un entraînement individuel comme contrainte (cₙ), **caractérisé en ce qu'**un dispositif central de commande est disposé qui est conformé et/ou agencé pour saisir dans le cadre de la synchronisation de la position des entraînements individuels dans l'imprimante, les angles de position actuels (pₙ) de tous les entraînements individuels, notamment de tous les axes, et pour en calculer pour, et transmettre à, tous les entraînements, notamment aux régulateurs d'entraînements associés, à l'aide d'un algorithme d'optimisation dans un système de gestion hiérarchiquement supérieur, une position optimale de consigne et/ou pour compenser des écarts des positions optimales de consigne à l'aide d'un circuit de régulation.
